# EUROPÄISCHE PATENTANMELDUNG

(11) **EP 1 564 099 A2**
(43) Veröffentlichungstag der Anmeldung: **17.08.2005**
(21) Anmeldenummer: 05002176.5
(22) Anmeldetag: 02.02.2005
(51) Int. Cl.: B61B 11/00

(54) **Vorrichtung zum Schleppliftfahren für Snowboarder oder Monoskifahrer**

(30) Priorität: 02.02.2004 DE 102004005119
(71) Anmelder: Dalichau, Vera, 07747 Jena (DE); Ferrari, Markus, 07747 Jena (DE)
(72) Erfinder: Dalichau, Vera, 07747 Jena (DE); Ferrari, Markus, 07747 Jena (DE)
(74) Vertreter: Kruspig, Volkmar, Dipl.-Ing.

(57) **Zusammenfassung**

Die Erfindung betrifft eine Vorrichtung zum Schleppliftfahren für Snowboardfahrer oder Monoskifahrer, die ein während der Liftfahrt eine temporäre Verbindung zwischen dem Lift (oder dem Schleppbügel des Liftes) und dem Snowboardfahrer ermöglichendes Mittel umfasst.

## Beschreibung

Die Erfindung betrifft eine Vorrichtung zum Schleppliftfahren für Snowboard- oder Monoskifahrer gemäß Oberbegriff des Patentanspruches 1.

Beim Liftfahren in Schleppliften, welche oft mit einem Ankerbügel zum Transport von zwei parallel stehenden Skifahrern ausgerüstet sind, besteht das Problem, dass Monoskifahrer und insbesondere Snowboardfahrer aufgrund ihrer achsenseitig verdrehten Körperposition sich nur schlecht am Schlepplift festhalten können, so dass Unzulänglichkeiten bei dieser Transportart resultieren und die Gefahr von Verletzungen nicht ausgeschlossen ist. Um die Zugkraft des Schleppliftes auf den Körper von Monoskifahrern bzw. Snowboardfahrern zu übertragen, ist es notwendig, eine entsprechende Verbindung zwischen der jeweiligen Person und dem Schleppbügel herzustellen. Bei Skifahrern wird hier üblicherweise der Schleppanker hinter dem Gesäß platziert, was zu einer in Blickrichtung gerichteten Kraftübertragung auf den Skifahrer führt. Im Gegensatz hierzu müssen Snowboardfahrer den Anker am Oberschenkel oder seitlich an der Hüfte fixieren.

Da die Zugkraft auf den Wintersportler, welcher sich mit einem Snowboard bewegt, bezogen auf einen üblichen Skifahrer gleichgroß ist, jedoch die Auflagefläche des Bügels an der Oberschenkelinnenseite oder der seitlichen Hüfte nahezu um Hälfte geringer ausfällt, führt diese Art des Liftfahrens zu einer stärkeren lokalen Druckbelastung. Mit Blick auf diese Tatsache ist für Monoski- bzw. Snowboardfahrer diese Art des Schleppliftfahrens sehr unangenehm, unkomfortabel und teilweise schmerzhaft.
Auch das Festhalten mit einem ausgestreckten Arm am Schleppbügel verbessert den Fahrkomfort für den Snowboarder nicht, da es hierbei zu einer raschen Ermüdung der Armkraft und somit zu vorzeitiger Beendigung der Liftfahrt kommen kann.

Aufgrund der vorstehend beschriebenen Nachteile beim Schleppliftfahren bevorzugen Snowboarder eher Sesselliftanlagen, in denen sie sich während der Bergfahrt in einer sitzenden Position befinden. Allerdings sind in einigen Skigebieten Sesselliftanlagen nicht vorhanden, mit der Folge, dass diese Gebiete für Snowboardfahrer nicht oder nur sehr schlecht erschließbar sind.

Aus dem Vorgenannten ist es daher Aufgabe der Erfindung eine Vorrichtung zum Schleppliftfahren für Snowboard- oder Monoskifahrer anzugeben, welche einerseits bequem gehandhabt werden kann und andererseits die Unfall- und Verletzungsgefahr bei der Benutzung reduziert.

Die Lösung der Aufgabe der Erfindung erfolgt mit einer Vorrichtung gemäß der Merkmalskombination nach Patentanspruch 1, wobei die Unteransprüche mindestens zweckmäßige Ausgestaltungen und Weiterbildungen beinhalten.

Erfindungsgemäß ist die Vorrichtung zum Schleppliftfahren so ausgestaltet, dass diese ein während der Liftfahrt eine temporäre Verbindung zwischen Lift bzw. dem Schleppbügel des Liftes und dem Snowboardfahrer ermöglichendes Mittel umfasst.

Zum Schleppliftfahren kann in Ausgestaltung der Erfindung ein Verbindungsbügel, ein Verbindungsgurt oder eine Verbindungsschlaufe bei Beginn der Liftfahrt mit dem Lift bzw. dem dort befindlichen Schleppbügel verbunden und am Ende der Fahrt wieder gelöst werden, wobei dieses Lösen auch automatisch erfolgen kann.

Im Falle eines Sturzes oder eines ungeplanten Haltes während der Fahrt löst sich der Verbindungsbügel, der Verbindungsgurt oder die Verbindungsschlaufe selbsttätig vom Schleppbügel und gibt den Snowboarder frei.

Der Verbindungsbügel ist während der Abfahrt am Körper des Snowboardfahrers angelegt und befindet sich in einem eingeschobenen oder eingerollten Zustand bzw. ist in anderer vergleichbarer Weise in die Kleidung des Wintersportlers integriert, damit selbige Vorrichtung den Snowboardfahrer bei der Abfahrt nicht behindert.

Das die temporäre Verbindung zum Schlepplift ermöglichende Mittel ist manuell, insbesondere händisch vom Nutzer im Verbindungszustand fixiert und zwar derart, dass beim Loslassen der Verbindungszustand aufgehoben wird.

Das die temporäre Verbindung ermöglichende Mittel umfasst z. B. eine Schlaufe mit Klemmteil, wobei das Klemmteil unter Vorspannung stehende Rastnasen oder Rastzähne aufweist, welche durch die Hand des Nutzers auf das Verbindungsmittel, insbesondere ein Gurt oder ein Seil gepresst werden und/oder dieses klemmend umgreifen. Beim Loslassen wird die vorstehend erwähnte temporäre Verbindung unterbrochen.

Der Gurt oder das Seil kann über einen Gürtel oder dergleichen Element am Körper des Nutzers befestigt werden. In diesem Sinne ist der Gurt oder das Seil mit einem Aufrollmechanismus in Verbindung stehend, wobei der Gurt oder das Seil beim Loslassen in eine aufgerollte Lage überführt wird.

Die Erfindung soll nachstehend anhand eines Ausführungsbeispieles näher erläutert werden.

Hierbei zeigen:
- Abbildung 1: ein spezieller Bügel oder eine Schlaufe bzw. Öse, welche eine Verbindung mit dem Schleppbügel herstellt und
- Abbildung 2: eine Darstellung während der Abfahrt, wobei der Bügel oder die Schlaufe bzw. Öse am Körper des Snowboardfahrers anliegt bzw. eingefahren ist, ohne den Snowboardfahrer zu behindern oder zu stören.

Gemäß Ausführungsbeispiel handelt es sich bei der vorliegenden Erfindung um ein System, welches die Kraftübertragung zwischen dem Schleppbügel des Liftes und dem Wintersportler verbessert. Diese Verbindung besteht aus einem Bügel, einem Band bzw. einer Schlaufe, welche über einen Gurt, Rucksack oder direkt mit der Bekleidung des Snowboardfahrers verbindbar ist und eine vorübergehende Verbindung zwischen Snowboardfahrer und Lift herstellt, wie dies in der Figur 1 dargestellt ist.

Während der Abfahrt, bei der ein z. B. seitlich ausstehender Bügel oder Gurt den Wintersportler stören würde, ist dieser eingeklappt, zusammengerollt oder teleskopartig eingefahren bzw. in einer anderen geeigneten Weise am Körper des Snowboardfahrers angelegt oder in dessen Kleidung integriert. Auf diese Weise kann der Snowboardfahrer ungestört abfahren und zwar analog der Darstellung gemäß Figur 2.

Die Erfindung bietet also den Vorteil, dass der Snowboardfahrer in besonders leichter und einfacher Weise ohne ein Verletzungsrisiko einzugehen, mit Schleppliften gezogen werden kann. Der vorgeschlagene Verbindungsbügel, der Verbindungsgurt und/oder die Verbindungsschlaufe stellt während des Schleppliftfahrens eine temporäre Verbindung zwischen dem Snowboardfahrer und dem Lift zum Zweck der Kraftübertragung her.
Der Verbindungsbügel, -gurt oder -schlaufe wird bei Beginn der Liftfahrt mit dem Schlepplift verbunden und bei Ende der Fahrt gelöst.

Im Falle eines Sturzes oder eines ungeplanten Haltes bzw. Ausstieges während der Liftfahrt löst sich der Verbindungsbügel, -gurt oder -schlaufe sofort vom Schleppanker des Liftes und gibt den Wintersportler frei.

## Patentansprüche

1. Vorrichtung zum Schleppliftfahren für Snowboardfahrer oder Monoskifahrer,
**dadurch gekennzeichnet, dass**
diese ein während der Liftfahrt eine temporäre Verbindung zwischen Lift oder dem Schleppbügel des Liftes und dem Snowboardfahrer ermöglichendes Mittel umfasst.

2. Vorrichtung nach Anspruch 1,
**dadurch gekennzeichnet, dass**
zum Schleppliftfahren ein Verbindungsbügel, Verbindungsgurt oder eine Verbindungsschlaufe bei Beginn der Liftfahrt mit dem Lift oder dem Schleppbügel des Liftes verbunden und am Ende der Fahrt wieder gelöst wird.

3. Vorrichtung nach Anspruch 2 oder 3,
**dadurch gekennzeichnet, dass**
im Falle eine Sturzes oder ungeplanten Haltes oder Ausstieges während der Fahrt der Verbindungsbügel, der Verbindungsgurt oder die Verbindungsschlaufe sich sofort vom Schleppbügel löst und den Snowboardfahrer freigibt.

4. Vorrichtung nach einem der vorangegangenen Ansprüche,
**dadurch gekennzeichnet, dass**
der Verbindungsbügel, der Verbindungsgurt oder die Verbindungsschlaufe während der Abfahrt an den Körper des Snowboardfahrers angelegt ist, sich in einem eingeschobenen oder eingerollten Zustand befindet oder in anderer Weise in die Kleidung des Wintersportlers eingebracht ist, damit keine Behinderungen bei der Abfahrt des Snowboardfahrers auftreten.

5. Vorrichtung nach einem der vorangegangenen Ansprüche,
**dadurch gekennzeichnet, dass**
das die temporäre Verbindung ermöglichende Mittel manuell, insbesondere händisch vom Nutzer im Verbindungszustand fixiert ist derart, dass beim Loslassen der Verbindungszustand aufgehoben wird.

6. Vorrichtung nach Anspruch 5,
**dadurch gekennzeichnet, dass**
das die temporäre Verbindung ermöglichende Mittel eine Schlaufe mit Klemmteil umfasst, wobei das Klemmteil unter Vorspannung stehende Rastnasen oder Rastzähne aufweist, welche durch die Hand des Nutzers auf das Verbindungsmittel, insbesondere ein Gurt oder Seil gepresst werden und/oder dieses klemmend umgreifen und beim Loslassen die temporäre Verbindung unterbrechen.

7. Vorrichtung nach Anspruch 6,
**dadurch gekennzeichnet, dass**
der Gurt oder das Seil über einen Gürtel oder dergleichen Elementen am Körper des Nutzers befestigbar ist.

8. Vorrichtung nach Anspruch 7,
**dadurch gekennzeichnet, dass**
der Gurt oder das Seil mit einem Aufrollmechanismus in Verbindung steht, wobei der Gurt oder das Seil beim Loslassen in eine aufgerollte Lage überführt wird.
